# EUROPÄISCHE PATENTSCHRIFT

(11) **EP 3 126 071 B1**
(45) Veröffentlichungstag und Bekanntmachung des Hinweises auf die Patenterteilung: **07.03.2018**
(21) Anmeldenummer: 14830368.8
(22) Anmeldetag: 17.12.2014
(51) Int. Cl.: B21F 1/02, B21F 23/00, B21F 27/10

(54) **VORSCHUB- UND RICHTVORRICHTUNG**
ADVANCING AND STRAIGHTENING DEVICE
DISPOSITIF D'AVANCE ET DE DRESSAGE

(30) Priorität: 01.04.2014 AT 2372014
(43) Veröffentlichungstag der Anmeldung: 08.02.2017
(73) Patentinhaber: EVG Entwicklungs- u. Verwertungs- Gesellschaft m.b.H., 8074 Raaba (AT)
(72) Erfinder: ZACH, Andreas, A-8044 Weinitzen (AT); RESCH, Walter, A-8510 Stainz (AT)
(74) Vertreter: Fox, Tobias
(86) Internationale Anmeldenummer: PCT/AT2014/000227
(87) Internationale Veröffentlichungsnummer: WO 2015/149088

(56) Entgegenhaltungen:
- EP-A1- 0 564 445
- EP-A1- 2 433 724
- EP-A2- 0 065 736
- EP-A2- 0 371 956
- DE-A1- 10 048 104
- DATABASE WPI Week 199642 Thomson Scientific, London, GB; AN 1996-423547 XP002737287, -& RU 2 051 774 C1 (ANTUKOV N M) 10. Januar 1996 (1996-01-10)

## Beschreibung

Die Erfindung betrifft eine Vorschub- und Richtvorrichtung für mehrere parallel zu einer Gitterschweißmaschine geführte Drähte oder Doppeldrähte, insbesondere aus Betonfeewehrungsstahl, mit Einrichtungen zum Geraderichten der Drähte und zum Vorschieben eines Drahtes oder Döppeldrahtes in die Produktionslinie; dabei weist die Vorschiebeeinrichtung mindestens zwei einander mit einem dazwischen angeordneten Spalt für den Draht gegenüberliegende Vorschubrollen auf, von denen mindestens eine angetrieben ist; im übrigen weist die Richteinrichtung an einem Rollenträger gelagerte Reihen von an gegenüberliegenden Seiten des jeweiligen Drahtes drehbar anliegenden Richtrollen auf, die zu Gruppen mit verschieden ausgerichteten Achsen zusammengefaßt sind.

Bekannt sind solche Vorrichtungen für zwei nebeneinander in geringem Abstand angeordnete Drahtspuren mit einer Richteinrichtung für zwei Drähte oder Doppeldrähte, die auf einer gemeinsamen Achse laufende, aber getrennt angetriebene Richtrollen für jeden Draht-. oder Doppeldraht aufweist. Es kann der jeweils benötigte Draht mittels einer Vorschübeinrichtung in die zur Schweißmaschine führende Produktionslinie gefahren werden, ohne daß bei gleichbleibender Drahtdicke sehr viel Zeit für den Drahtwechsel erforderlich ist. Wenn sich die Drahtdicke ändert, ist der Zeitaufwand für die Umrüstung und die Produktionsunterbrechung jedoch erheblich., EP 0 564 445 A1 bildet die Basis für den Oberbegriff des Anspruchs 1. Die Erfindung stellt sich die Aufgabe, diesen Nachteil zu beheben und besteht bei einer Vorrichtung der eingangs genannten Art darin, daß diese gekennzeichnet ist durch eine hiermit kombinierte Einrichtung zum Auswählen eines Drahtes oder Doppeldrahtes aus einer Vielzahl horizontal übereinander angeordneter Drähte und zu dessen Zuführen in die zu der Gitterschweißmaschine führende Produktionslinie, wobei die Richteinrichtung eine gerade Anzahl, insbesondere vier, Gruppen mehrerer jeweils von einem Draht zu durchlaufender Rollenträger aufweist, die innerhalb einer Gruppe jeweils übereinander angeordnet sind, wobei jeweils zwei auf demselben Höhenniveau befindliche Rollenträger aus zwei verschiedenen Gruppen und mit verschieden ausgerichteten Rollen paarweise zum Richten je eines Drahtes zusammenarbeiten, und wobei mindestens eine der Vorschubrollen zum Öffnen des Spaltes beim Drahtwechsel höhenverstellbar ist, sowie dadurch, daß eine Vertikalverfahreinrichtung zum gemeinsamen vertikalen Verfahren aller Gruppen der Rollenträger bis das mit dem ausgewählten Draht bestückte Trägerpaar das Höhenniveau der Produktionslinie erreicht, so-wie eine Horizontalverfahreinrichtung zum horizontalen Verfahren dieses Trägerpaares in die und aus der Produktionslinie mit dem zwischen den Vorschubrollen abzuführenden Draht vorgesehen sind, so daß der jeweils zu verarbeitende Draht oder Doppeldraht mittels der Vertikalverfahteinrichtung und der Horizontalverfahreinrichtung aus der Vielzahl der Drähte auswahlbar und in die Produktionslinie verbringbar ist.

Der jeweils benötigte Draht mit der jeweils benötigten Dicke kann innerhalb der Vielzahl der zur Verarbeitung bereitstehenden Drähte bereitgehalten und der Drahtwechsel somit wesentlich beschleunigt werden.

Bei einer weiteren Ausführungsform bestehen paarweise zum Richten eines Drahtes zusammenarbeitende Rollenträger jeweils aus einem Rollenträger mit horizontal angeordneten Rollen und einem Rollenträger mit vertikal angeordneten Rollen.

Zur weiteren Ausgestaltung der Erfindung sind zwei Gruppen von Rollenträgern mit horizontal angeordneten Rollen hintereinander höhenversetzt angeordnet und zwei Gruppen von Rollenträgern mit vertikal angeordneten Rollen ebenso hintereinander und gleich höhenversetzt angeordnet, wobei sich zwischen den ersten beiden Gruppen und den zweiten beiden Gruppen die Vorschiebeinrichtung befindet.

Bevorzugt ist in einer Ausgestaltung der Erfindung, daß. ein Gestell zum Tragen und Führen der Rollenträger vorgesehen ist.

Eine bevorzugte Ausführungsform der Vorschub- und Richtvorrichtung zeichnet sich dadurch aus daß am Gestell vertikale Führungen für das Vertikalverfahren der Gruppen der Rollenträger vorgesehen sind, wobei von den vertikalen Führungen am Hohenniveau der Produktionslinie horizontale Führungen abzweigen für das horizontale Verfahren der jeweils zwei, paarweise zum Richten eines Drahtes zusammenarbeitenden Sollenträger.

In einer Ausführungsform der Erfindung sind Hydraulikzylinder-Kolbeneinheiten zum gemeinsamen Höhenverfahren aller Gruppen der Rollenträger in den vertikalen Führungen des Gestells vorgesehen.

Zur weiteren Ausgestaltung der Erfindung ist jeder Rollenträger mit einem Schenkel eines U-förmigen Schwenkarmes verbunden, welcher Schenkel in der vertikalen Führung vertikal verfahrbar und um eine Achse schwenkbeweglich geführt ist, wobei der andere Schenkel des Schwenkarmes in der vertikalen Führung ebenso vertikal verfahrbar und um eine Achse schwenkbeweglich geführt ist, so daß jeweils paarweise zum Richten eines Drahtes zusammenarbeitende Rollenträger durch Verschwenken des Schwenkarmes um die Achse horizontal in die und aus der Produktionslinie verfahrbar sind.

Bevorzugt ist in einer Ausgestaltung der Erfindung, daß das Gestell auch die Vorschiebeeinrichtung mit deren Getriebe und Antriebsmotor trägt.

In der Zeichnung sind Prinzipskizzen eines Äusführungsbeispieles einer erfindungsgemäßen Vorrichtung zum Richten und Zuführen der Querdrähte zu einer Produktionslinie mit Schere und darauffolgender Zuführeinrichtung zu einer Gitterschweißmaschine dargestellt, wobei die Schere und die darauffolgenden Einrichtungen nicht dargestellt sind. Darin zeigt Fig. 1 die Vorschub- und Richtvorrichtung in einer Seitenansicht und Fig. 2 die Vorrichtung nach Fig. 1 in einer Frontansicht gemäß dem Pfeil II in Fig. 1.

In Fig. 1 sieht man eine Vielzahl horizontal übereinander angeordneter Drähte 1-5, die von rechts angeordneten, nicht dargestellten Spulen bis zur Vorschub- und Richtvorrichtung laufen. Im dargestellten Fall ist der unterste Draht 1 schon in der Produktionslinie bereit zum Vorschieben zur Schere und den darauffolgenden Einrichtungen.

Die Richteinrichtung umfaßt vier Gruppen 6-9 jeweils von. einem der Drähte 1-5 zu durchlaufender Rollenträger 10-19., Innerhalb jeder der Gruppen 6-9 sind mehrere der Rollenträger 10-19 übereinander angeordnet, und zwar innerhalb der Gruppe 6 die drei Rollenträger 10, 12, 14, innerhalb der Gruppe 7 die zwei Rollenträger 16, 18, innerhalb der Gruppe 8 die drei Rollenträger 11, 13, 15 und innerhalb der Gruppe 9 die zwei Rollenträger 17, 19. Jeweils zwei auf demselben Höhenniveau befindliche Hollenträger 10, 11 bzw. 16, 17 bzw. 12, 13 bzw. 18, 19 bzw. 14, 15 aus zwei verschiedenen Gruppen 6, 8 bzw. 7, 9, die sich auf verschiedenen Seiten bezogen auf die in Fig. 1 ersichtliche Mitte der Vorrichtung befinden, können paarweise zum Richten je eines der Drähte 1-5 zusammenarbeiten. Dabei sind die Rollenträger 10, 12, 14, 16, 18, die sich in Fig. 1 links der Mitte befinden, mit waagrecht angeordneten Rollen 20 und die Rollenträger 11, 13, 15, 17, 19, die sich in Fig. 1 rechts der Mitte befinden, mit senkrecht angeordneten Rollen 20' ausgestattet.

Die zwei links angeordneten Gruppen 6, 7 von Rollenträgern und die zwei rechts angeordneten Gruppen 8, 9 von Rollenträgern sind jeweils hintereinander und höhendersetzt angeordnet, wobei die zusammenarbeitenden Rollenträger 10, 11 bzw. 16, 17 bzw. 12, 13 bzw. 18', 19 bzw. 14, 15 jeweils auf gleicher Höhe sind. In der Mitte zwischen den beiden links angeordneten Gruppen 6, 7 von Rollenträgern 10, 12, 14, 16, 18', 20 und den beiden rechts angeordneten Gruppen 8, 9 von Rollenträgern 11, 13, 15, 17, 19 befindet sich eine Vorschiebeeinrichtüng 21 mit zwei einander mit einem dazwischen angeordneten Spalt für den Draht 1 gegenüberliegenden Vörschubrollen 22, 22'. Beide Vorschubrollen 22', 22' sind angetrieben, wie zu Fig. 2 weiter unten näher ausgeführt wird. Die obere 22' der Vorschubrollen 22, 22' ist zum Öffnen des Spaltes beim Drahtwechsel mittels einer Hydraulikzylinder-Kolbeneinheit 23 höhenverstellbar.

Eine Vertikalverfahreinrichtung 24 dient zum gemeinsamen vertikalen Verfahren aller Gruppen 6-9 der Rollenträger 10-19, bis das mit dem aus den Drähten 1-5 ausgewählten Draht (1, Fig. 1, 2) bestückte Paar von Bollenträgern (10, 11, Fig. 1, 2} bzw. das mit einem der anderen Drähte 2-5 bestückte Paar von Rollenträgern 16, 17 bzw. 12, 13 bzw. 18, 19 bzw. 14, 15 das Höhenniveau der Produktionslinie (in den Fig. 1, 2 gleich dem Niveau des Drahtes 1) erreicht. Ein Gestell zum Tragen und Führen der Rollenlager 10-19 ist in den Fig. 1 und 2 mit 25 bezeichnet. An Gestell 25, welches auch die Vorschiebeeinrichtung 21 trägt, sind vertikale Führungen 25' für das Vertikalverfahren der Gruppen 6-9 der Rollenträger 10-19 vorgesehen; von den. vertikalen Führungen 25' zweigen am Höhenniveau der Produktionslinie horizontale Führungen 25" ab, welche das horizontale Verfahren der jeweils zwei, paarweise 10, 11 bzw. 16, 17 bzw, 12, 13 bzw. 18, 19 bzw. 14, 15 zum Richten eines der Drähte 1-5 zusammenarbeitenden Rollenträger 10-19 ermöglichen (Fig. 2). Beim vertikalen Verfahren sind die Rollenträger 10-19 in den vertikalen Führungen 25' des Gestells .25 vermittele je eines an jedem Rollenträger 10-19 befestigten Schenkels 26' geführt, Eine Hydraulikzylinder-Kolbeneinheit 27 stellt hierfür den Antrieb.

Außerdem ist eine Horizontalverfahreinrichtung 28 vorgesehen zum horizontalen Verfahren des auf dem Höhenniveau der Produktionslinie befindlichen Paares von Rollenträgern (10, 11 in Fig. 1) in die und aus der Produktionslinie. Wie Fig. 2 zeigt, befindet sich der gemäß den Fig. 1 und 2 ausgewählte Draht 1 bereits links der übereinander angeordneten übrigen Drähte 2-5 in der Stellung der Abfuhr aus der Vorrichtung. Das Horizontalverfahren des ausgewählten Paares der Rollenträger 10-19 ist wie folgt ermöglicht: Jeder Rollenträger 10-19 ist mit einem der Schenkel 26', 26" eines U-förmigen Schwenkarmes 26 verbünden, welcher Schenkel 26' in der vertikalen Führung 25' vertikal verfahrbar und um eine Achse 26''' schwenkbeweglich geführt ist. Der andere Schenkel 26" des Schwenkarmes 26 ist in der vertikalen Führung 25' ebenso vertikal verfahrbar und um eine Achse 26'''' schwenkbeweglich geführt. Sobald das mit dem aus allen Drähten 1-5 ausgewählten Draht (1, Fig. 1, 2) bestückte Paar von Rollenträgern (10, 11, Fig. 1, 2) das Höhenniveau der Produktionslinie erreicht, wird der Schwenkarm 26 um die Achse 26'''' in die vertikale Lage verschwenkt, und die Achse 26''' kann in die horizontale Führung 25" eintreten und die Rollenträger (10, 11, Fig. 1, 2) mitnehmen.

Mit Hilfe der Vertikalverfahreinrichtung 24 und der Horizontalverfahreinrichtung 28 kann der zu verarbeitende Draht aus der Vielzahl Drahte 1-5 in der erwähnten Weise ausgewählt und in die Produktionslinie verbracht werden.

In Fig. 2 ist im übrigen ein Getriebe 29 für die Vorschubrollen 22, 22' der Vorschiebeeinrichtung 21 mit einem Antriebsmotor 30 ersichtlich, welches ebenso wie die gesamte Vorschiebeeinrichtung 21 vom Gestell 25 getragen ist.

Die Vorschub- und Richtvorrichtung für Doppeldrähte, d.h. zwei nebeneinander in geringem Abstand verlaufende Drähte, unterscheidet sich von der in den Fig. 1 und 2 dargestellten nur dadurch, daß alle Richtröllen 20, 20' und die Vorschubrollen 22, 22' als miteinander verbundene oder einstückige Doppelrollen ausgebildet sind.

## Patentansprüche

1. Vorschub- und Richtvorrichtung für mehrere parallel zu einer Gitterschweißmaschine geführte Drähte oder Doppeldrähte, insbesondere aus Betonbewehrungsstahl, mit Einrichtungen zum Geraderichten der Drähte und zum Vorschieben eines Drahtes oder Doppeldrahtes in der Produktionslinie, wobei die Vorschiebeeinrichtung (21) mindestens zwei einander mit einem dazwischen angeordneten Spalt für den Draht (1) gegenüberliegende, mindestens teilweise angetriebenen Vorschubrollen (22, 22') und die Richteinrichtung an einem Rollenträger gelagerte Reihen von an gegenüberliegenden Seiten des jeweiligen Drahtes (1) drehbar anliegende Richtrollen (20, 20') aufweist, die zu Gruppen verschieden ausgerichteten Achsen zusammengefaßt sind, **gekennzeichnet durch** eine hiermit kombinierte Einrichtung zum Auswählen eines Drahtes oder Doppeldrahtes (1) aus einer Vielzahl horizontal übereinander angeordneter Drähte (1-5) und zu dessen Zuführen in die zu der Gitterschweißmaschine führende Produktionslinie, wobei die Richteinrichtung eine gerade Anzahl, insbesondere vier, Gruppen (6, 7 bzw. 8, 9) mehrerer jeweils von einem Draht (1-5) zu durchlaufender Rollenträger (10, 12, 14, 16, 18 bzw. 11, 13, 15; 17, 19) aufweist, die innerhalb einer Gruppe (6-9) jeweils übereinander angeordnet sind, wobei jeweils zwei auf demselben Höhenniveau befindliche Rollenträger (10, 11 bzw. 16, 17 bzw. 12, 13 bzw. 18, 19 bzw. 14, 15) aus zwei verschiedenen Gruppen (6, 8; 7, 9) und mit verschieden ausgerichteten Rollen (20, 20') paarweise zum Richten je eines Drahtes zusammenarbeiten, und wobei mindestens eine der Vorschubrollen (22, 22') zum Öffnen des Spaltes beim Drahtwechsel höhenverstellbar ist, sowie dadurch, daß eine Vertikalverfahreinrichtung (24) zum gemeinsamen vertikalen Verfahren aller Gruppen (6-9) der Rollenträger (10-19) dient, bis das mit dem aus allen Drähten (1-5) ausgewählten Draht (1) bestückte Paar von Rollenträgern (10, 11) das Höhenniveau der Produktionslinie erreicht, sowei eine Horizontalverfahreinrichtung (28) zum horizontalen Verfahren dieses Paares von Rollenträgern (10, 11) in die und aus der Produktionslinie mit dem zwischen den Vorschubrollen (22, 22') abzuführenden. Draht (1) vorgesehen sind, so daß der jeweils zu verarbeitende Draht oder Doppeldraht (1) mittels der Vertikalverfahreinrichtung (24) und der Horizontalverfahreinrichtung (28) aus der Vielzahl der Drähte (1-5) auswählbar und in die Produktionslinie verbringbar ist.

2. Vorschub- und Richtvorrichtung nach Anspruch 1, **dadurch gekennzeichnet, daß** paarweise (10, 11 bzw. 16, 17 bzw. 12, 13 bzw. 18, 19 bzw. 14, 15) zum Richten eines Drahtes (1-5) zusammenarbeitende Rollenträger (10-19) jeweils aus einem Rollenträger (10, 12, 14, 16, 18) mit horizontal angeordneten Rollen (20) und einem. Rollenträger (11, 13, 15, 17, 19; mit vertikal angeordneten Rollen (20') bestehen.

3. Vorschub- und Richtvorrichtung nach Anspruch 2, **dadurch gekennzeichnet, daß** zwei Gruppen (6, 7) von Rollenträgern (10, 12, 14 bzw. 16, 18) mit horizontal angeordneten Rollen (20) hintereinander hohenversetzt angeordnet und zwei Gruppen (3, 9) von Rollenträgern (11, 13, 15 bzw. 17, 19) mit vertikal angeordneten Rollen (20') ebenso hintereinander und gleich höhenversetzt angeordnet sind, wobei sich zwischen den ersten beiden Gruppen (6, 7) und den zweiten beiden Gruppen (8, 9) die Vorschiebeeinrichtung (21) befindet.

4. Vorschub- und Richtvorrichtung nach einem der Ansprüche 1 bis 3, **dadurch gekennzeichnet, daß** ein Gestell (25) zum Tragen und Führen der Rollenträger (10-19) vorgesehen ist.

5. Vorschub- und Richtvorrichtung nach Anspruch 4, **dadurch gekennzeichnet, daß** am Gestell (25) vertikale Führungen (25') für das Vertikalverfahren der Gruppen (6-9) der Rollenträger (10-19) vorgesehen sind, wobei von dei vertikalen Führungen (25') am Höhenniveau der Produktionslinie horizontale Führungen (25") abzweigen für das horizontale Verfahren der jeweils zwei, paarweise (10, 11 bzw. 16, 17 bzw. 12, 13 bzw. 18, 19 bzw. 14, 15) zum Richten eines Drahtes (1-5) zusammenarbeitenden Rollenträger (10-19).

6. Vorschub- und Richtvorrichtung nach Anspruch 5, **gekennzeichnet durch** Hydraulikzylinder-Kolbeneiheiten (27) zum gemeinsamen Höhenverfahren aller Gruppen (6-9) der Rollenträger (10-19) in den vertikalen Führungen (25') des Gestells (25).

7. Vorschub- und Richtvorrichtung nach Anspruch 5 oder 6, **dadurch gekennzeichnet, daß** jeder Rollenträger (10-19) mit einem Schenkel (26') eines U-förmigen Schwenkarmes (26) verbunden ist, welcher Schenkel (26') in der vertikalen Führung (25') vertikal verfahrbar und um eine Achse (26''') schwenkbeweglich geführt ist, wobei der andere Schenkel (26") des Schwenkarmes (26) in der vertikalen Führung (25') ebenso vertikal verfahrbar und um eine Achse (26'''') schwenkbeweglich geführt ist, so daß jeweils paarweise (10, 11 bzw. 16, 17 bzw. 12, 13 bzw. 18, 19 bzw. 14, 15) zum Richten eines Drahtes (1-5) zusammenarbeitende Rollenträger durch Verschwenken des Schwenkarmes (26) um die Achse (26'''') horizontal in die und aus der Produktionslinie verfahrbar sind.

8. Vorschub- und Richtvorrichtung nach einem der Ansprüche 4 bis 7, **dadurch gekennzeichnet, daß** das Gestell (25) auch die Vorschiebeeinrichtung (21) mit deren Getriebe (29) und Antriebsmotor (30) trägt.

## Claims

1. Feeder and straightening device for a plurality of in particular concrete-reinforcement steel wires or double wires which are guided in parallel with a grid welding machine, comprising mechanisms for straightening the wires and for feeding a wire or double wire in the production line, the feed mechanism (21) having at least two feed rollers (22, 22') that are mutually opposed, having a gap for the wire (1) arranged therebetween, and are driven at least in part, and the straightening mechanism comprising rows, mounted on a roller support, of straightening rollers (20, 20') which are rotatably mounted on opposite sides of each wire (1), said straightening rollers being combined into groups having differently oriented shafts, **characterised by** a mechanism, combined therewith, for selecting a wire or double wire (1) from a plurality of wires (1-5) arranged horizontally one on top of the other, and for supplying said wire into the production line leading to the grid welding machine, the straightening mechanism having an even number of, in particular four, groups (6, 7 and 8, 9) of a plurality of roller supports (10, 12, 14; 16, 18 and 11, 13, 15; 17, 19) through which a wire (1-5) is to pass in each case, and which roller supports are arranged on top of each other within a group (6-9) in each case, two roller supports (10, 11 or 16, 17 or 12, 13 or 18, 19 or 14, 15) from two different groups (6, 7; 8, 9), which roller supports are located at the same height and have differently oriented rollers (20, 20'), working together as a pair to straighten one wire in each case, and at least one of the feed rollers (22, 22') being height-adjustable for opening the gap when the wire is being changed, and in that a vertical movement mechanism (24) is used for vertically moving all the groups (6-9) of the roller supports (10-19) together until the pair of roller supports (10, 11) loaded with the wire (1), selected from among all the wires (1-5), reaches the height of the production line, and a horizontal movement mechanism (28) is provided for horizontally moving said pair of roller supports (10, 11) into and out of the production line along with the wire (1) that is to be guided away between the feed rollers (22, 22'), so that the wire or double wire (1) to be processed in each case can be selected from the plurality of wires (1-5) and brought into the production line by the vertical movement mechanism (24) and the horizontal movement mechanism (28).

2. Feeder and straightening device according to claim 1, **characterised in that** pairs (10, 11 or 16, 17 or 12, 13 or 18, 19 or 14, 15) of roller supports (10-19) that work together to straighten a wire (1-5) each consist of one roller support (10, 12, 14, 16, 18) having horizontally arranged rollers (20) and one roller support (11, 13, 15, 17, 19) having vertically arranged rollers (20').

3. Feeder and straightening device according to claim 2, **characterised in that** two groups (6, 7) of roller supports (10, 12, 14 and 16, 18) having horizontally arranged rollers (20) are arranged so as to be vertically offset behind one another, and two groups (8, 9) of roller supports (11, 13, 15 and 17, 19) having vertically arranged rollers (20') are likewise arranged so as to be vertically offset and behind one another, the feed mechanism (21) being located between the first two groups (6, 7) and the second two groups (8, 9).

4. Feeder and straightening device according to any of claims 1 to 3, **characterised in that** a frame (25) is provided for supporting and guiding the roller supports (10-19).

5. Feeder and straightening device according to claim 4, **characterised in that** vertical guides (25') are provided on the frame (25) for vertically moving the groups (6-9) of roller supports (10-19), horizontal guides (25") branching off the vertical guides (25') at the height of the production line for horizontally moving the two roller supports (10-19) in each case which work together in pairs (10, 11 or 16, 17 or 12, 13 or 18, 19 or 14, 15) to straighten a wire (1-5).

6. Feeder and straightening device according to claim 5, **characterised by** hydraulic cylinder piston units (27) vertically moving all the groups (6-9) of roller supports (10-19) together in the vertical guides (25') of the frame (25).

7. Feeder and straightening device according to either claim 5 or claim 6, **characterised in that** each roller support (10-19) is connected to a limb (26') of a U-shaped swivel arm (26), which limb (26') is vertically movable in the vertical guide (25') and is pivotably guided about a shaft (26"'), the further limb (26") of the swivel arm (26) being likewise vertically movable and pivotably guided about a shaft (26"'), such that roller supports working together in pairs (10, 11 or 16, 17 or 12, 13 or 18, 19 or 14, 15) in each case to straighten a wire (1-5) can be moved horizontally into and out of the production line by pivoting the swivel arm (26) about the shaft (26"").

8. Feeder and straightening device according to any of claims 4 to 7, **characterised in that** the frame (25) also supports the feed mechanism (21), together with the transmission (29) and drive motor (30) thereof.

## Revendications

1. Dispositif d'avance et de dressage pour plusieurs fils ou doubles fils métalliques, en particulier en acier pour armature de béton, guidés en parallèle vers une machine pour souder les treillis, avec des équipements destinés à dresser les fils métalliques et à faire avancer un fil ou un double fil métallique dans la ligne de production, sachant que l'équipement d'avance (21) présente au moins deux rouleaux d'avance (22, 22') au moins en partie entraînés, opposés l'un à l'autre et entre lesquels est disposé un passage pour le fil métallique (1), et que l'équipement de dressage présente des rangées, montées sur un support de rouleaux, de rouleaux de dressage (20, 20') appliqués à rotation contre les côtés opposés du fil métallique respectif (1), rouleaux qui sont réunis en groupes ayant des axes d'orientations différentes, **caractérisé par** un équipement combiné aux précédents et destiné à sélectionner un fil ou un double fil métallique (1) à partir d'une pluralité de fils métalliques (1-5) disposés en superposition horizontale et à l'alimenter dans la ligne de production menant à la machine pour souder les treillis, sachant que l'équipement de dressage présente un nombre pair de groupes, en particulier quatre groupes (respectivement 6, 7 et 8, 9), de supports de rouleaux (respectivement 10, 12, 14 ; 16, 18 et 11, 13, 15 ; 17, 19) à parcourir respectivement par un fil métallique (1-5), supports qui sont respectivement disposés les uns aux dessus des autres au sein d'un groupe (6-9), sachant que deux supports de rouleaux (respectivement 10, 11 ou 16, 17 ou 12, 13 ou 18, 19 ou 14, 15) se trouvant au même niveau en hauteur, issus de deux groupes différents (6, 8 ; 7, 9) et dotés de rouleaux (20, 20') d'orientations différentes coopèrent chaque fois par paire pour dresser un fil métallique respectif, et sachant qu'au moins un des rouleaux d'avance (22, 22') est réglable en hauteur afin d'ouvrir le passage lors du changement de fil métallique, et **caractérisé par le fait qu'**un équipement de déplacement vertical (24) sert au déplacement vertical conjoint de tous les groupes (6-9) de supports de rouleaux (10-19) jusqu'à ce que la paire de supports de rouleaux (10, 11) équipée du fil métallique (1) sélectionné parmi la totalité des fils métalliques (1-5) atteigne le niveau en hauteur de la ligne de production, et qu'il est prévu un équipement de déplacement horizontal (28) destiné à déplacer horizontalement cette paire de supports de rouleaux (10, 11) dans et hors de la ligne de production avec le fil métallique (1) à transporter entre les rouleaux d'avance (22, 22'), de sorte que le fil ou double fil métallique respectif (1) à traiter peut, au moyen de l'équipement de déplacement vertical (24) et de l'équipement de déplacement horizontal (28), être sélectionné parmi la pluralité de fils métalliques (1-5) et apporté dans la ligne de production.

2. Dispositif d'avance et de dressage selon la revendication 1, **caractérisé en ce que** les supports de rouleaux (10-19) coopérant par paires (respectivement 10, 11 ou 16, 17 ou 12, 13 ou 18, 19 ou 14, 15) pour dresser un fil métallique (1-5) sont chaque fois constitués d'un support de rouleaux (10, 12, 14, 16, 18) avec des rouleaux (20) disposés horizontalement et d'un support de rouleaux (11, 13, 15, 17, 19) avec des rouleaux (20') disposés verticalement.

3. Dispositif d'avance et de dressage selon la revendication 2, **caractérisé en ce que** deux groupes (6, 7) de supports de rouleaux (respectivement 10, 12, 14 ou 16, 18) avec des rouleaux (20) disposés horizontalement sont disposés les uns à la suite des autres et décalés en hauteur et deux groupes (8, 9) de supports de rouleaux (respectivement 11, 13, 15 ou 17, 19) avec des rouleaux (20') disposés verticalement sont disposés de même les uns à la suite des autres et également décalés en hauteur, sachant que l'équipement d'avance (21) se trouve entre les deux premiers groupes (6, 7) et les deux deuxièmes groupes (8, 9).

4. Dispositif d'avance et de dressage selon l'une des revendications 1 à 3, **caractérisé en ce qu'**il est prévu un bâti (25) pour porter et guider les supports de rouleaux (10-19).

5. Dispositif d'avance et de dressage selon la revendication 4, **caractérisé en ce que** des guides verticaux (25') sont prévus sur le bâti (25) pour le déplacement vertical des groupes (6, 9) de supports de rouleaux (10-19), sachant que des guides horizontaux (25") partent en bifurcation des guides verticaux (25') au niveau en hauteur de la ligne de production pour le déplacement vertical des deux supports de rouleaux (10-19) coopérant chaque fois par paire (respectivement 10, 11 ou 16, 17 ou 12, 13 ou 18, 19 ou 14, 15) pour dresser un fil métallique (1-5).

6. Dispositif d'avance et de dressage selon la revendication 5, **caractérisé par** des ensembles hydrauliques cylindre-piston (27) destinés au déplacement conjoint en hauteur de tous les groupes (6-9) de supports de rouleaux (10-19) dans les guides verticaux (25') du bâti (25).

7. Dispositif d'avance et de dressage selon la revendication 5 ou 6, **caractérisé en ce que** chaque support de rouleaux (10-19) est relié à une branche (26') d'un bras pivotant (26) en forme de U, branche (26') qui est guidée à déplacement vertical dans le guide vertical (25') et à pivotement autour d'un axe (26"'), sachant que l'autre branche (26") du bras pivotant (26) est elle aussi guidée à déplacement vertical dans le guide vertical (25') et est guidée à pivotement autour d'un axe (26""), de sorte que les supports de rouleaux coopérant chaque fois par paire (respectivement 10, 11 ou 16, 17 ou 12, 13 ou 18, 19 ou 14, 15) pour dresser un fil métallique (1-5) peuvent, par pivotement du bras pivotant (26) autour de l'axe (26""), être déplacés horizontalement dans et hors de la ligne de production.

8. Dispositif d'avance et de dressage selon l'une des revendications 4 à 7, **caractérisé en ce que** le bâti (25) porte également l'équipement d'avance (21) avec sa transmission (29) et son moteur d'entraînement (30).
